# EUROPÄISCHE PATENTSCHRIFT

(11) **EP 1 134 167 B1**
(45) Veröffentlichungstag und Bekanntmachung des Hinweises auf die Patenterteilung: **12.10.2005**
(21) Anmeldenummer: 01106545.5
(22) Anmeldetag: 15.03.2001
(51) Int. Cl.: B65D 83/14

(54) **Druckbehälter mit wenigstens zwei Kammern**
Pressure vessel with at least two departments
Réservoir sous pression a au moins deux compartiments

(30) Priorität: 15.03.2000 DE 20004762 U; 17.02.2001 DE 20102818 U
(43) Veröffentlichungstag der Anmeldung: 19.09.2001
(73) Patentinhaber: Zima, Josef, 78259 Mühlhausen (DE)
(72) Erfinder: Zima, Josef, 78259 Mühlhausen (DE)
(74) Vertreter: Hiebsch, Gerhard F.

(56) Entgegenhaltungen:
- FR-A- 1 394 469
- FR-A- 2 781 210
- GB-A- 1 390 119
- US-A- 4 108 219
- US-A- 4 355 736

## Beschreibung

Die Erfindung betrifft einen Druckbehälter für Gase, Flüssigkeiten, pastöse Produkte od.dgl. Füllgüter, dessen Behälterraum durch einen darin in Längsachse verschieblich gelagerten Kolben in zwei einander axial zugeordnete und gegeneinander abgedichtete Kammern unterteilt ist, nach dem Oberbegriff des Patentanspruches 1.

Ein Druckbehälter dieser Art ist der GB-A-1 390 119 zu entnehmen. An den napfartig, zum Boden des Druckbehälters offenen Kolben sind nahe dessen -- eine zentrische Mulde zur zeitweisen Aufnahme des unteren Abschnittes eines den Behälterdeckel durchsetzenden Ventilsitzes aufweisenden --Napfboden streifenartige Kragleisten angeformt, die unmittelbar an der Napfaußenfläche abgeknickt sind und sich entweder bodenwärts oder zum Behälterdeckel hin der Innenfläche der Behälterwandung in größerer Querschnittslänge anschmiegen. Auch können zwei solche Kragleisten vorhanden sein, die dann auseinandergespreizt sind und mit der Behälterwandung einen Zwischenraum begrenzen. Diese Kragleisten sind bezüglich ihrer Lage instabil und gewährleisten die erforderliche Dichtigkeit im Bereich des mit ihnen versehenen sowie axial bewegbaren Kolbens nicht.

US-A-4 108 219 stellt einen Behälter mit Innenzylinder für versprühbare Flüssigkeit vor, der axial in einem Gas aufnehmenden Behälterraum lagert unterhalb eines Auslassventils. Innerhalb jenes Innenzylinders lagert ein Scheibenkolben, der einen zum Gasbehälter hin offenen Bodenabschnitt des Innenzylinders von dessen firstwärtigen Flüssigkeitsraum trennt. An die Umfangsfläche dieses Scheibenkolbens sind in axialem Abstand zwei Ringwulste dreieckigen Querschnitts angeformt, die mit ihren Dreiecksspitzen dem Innenzylinder innenseitig anliegen sowie mit diesem einen ringförmigen Zwischenraum begrenzen.

Die US-A-5522526 beschreibt eine Sprühdose mit vom Dosendeckel nach innen ragendem Auslassventil und den Behälterboden durchsetzenden Einlassventil für Druckluft. Der Kolben ist als bodenwärts offene Schüssel ausgeformt, deren zur Längsachse hin aufwärts konische Schüsselboden eine Aufnahmemulde für jenes Auslassventil anbietet. Etwa in halber Kolbenhöhe ist dessen Wandung mit einer Außennut für einen O-Ring als Dichtelement versehen, das einen zylindrischen Ringspalt zwischen Kolbenwandung und Dosenkörper überbrückt; dieser Ringspalt ist von einem unteren Wulstrand bis zum O-Ring mit der Druckluft gefüllt, setzt also die untere Dosenkammer fort.

Ein Behälter nach DE 41 32 422 C2 ist durch einen verschieblichen Flachkolben I-förmigen Längsschnittes in eine untere Kammer für Treibmedium und eine obere Kammer für auszugebendes Füllgut unterteilt.

Die EP 0 111 089 A2 offenbart einen Druckbehälter zum Behandeln von sog. Zwei-Komponenten-Produkten mit mindestens zwei gegeneinander abgedichteten Kammern und einer diesen gemeinsamen Ventilplatte, in die für jede Kammer je ein mit ihrem Inneren in Verbindung stehendes Auslassventil eingesetzt ist, die gemeinsam zu öffnen sind; die Ventile enthalten einstückige Ventilkörper, und das Auslöseorgan ist zum gleichmäßigen Öffnen mehrerer Ventile gegenüber der Ventilplatte axial beweglich, jedoch radial unbeweglich sowie gegen axiale Verschwenkung gesichert.

In einer anderen Ausführung sind die Ventile mit einstückigen, entlang einer Geraden angeordneten Ventilkörpern versehen, und zum gleichmäßigen Öffnen mehrerer Ventile ist ein schwenkbar gelagertes Hebelglied vorgesehen, dessen Schwenkachse parallel zu jener durch das Zentrum der Ventilkörper gelegten Geraden gelegt ist.

Ein Vorläufer dieses Druckbehälters ist in US-A-3 045 925 beschrieben und enthält eine äußere Hauptkammer sowie eine innerhalb dieser angeordnete Neben- bzw. Sekundärkammer; jede von diesen ist mit einem Auslaßventil zur Abgabe des Kammerinhaltes versehen und beiden Ventilen ist ein Auslöseorgan gemeinsam.

In Kenntnis dieses Standes der Technik hat sich der Erfinder das Ziel gesetzt, ein solches Zweikammersystem zur Verbesserung des Umweltverhaltens von Spraydosen zu verwenden.

Zur Lösung dieser Aufgabe führt die Lehre des unabhängigen Anspruches; die Unteransprüche geben günstige Weiterbildungen an. Zudem fallen in den Rahmen der Erfindung alle Kombinationen aus zumindest zwei der in der Beschreibung, der Zeichnung und/oder den Ansprüchen offenbarten Merkmale.

Erfindungsgemäß sind die am Umfang des Kolbens in axialem Abstand ringartig umlaufenden beiden Dichtlippen aus flexiblem Werkstoff, die mit querschnittlicher Verformung der Innenfläche der Behälterwandung dichtend anliegen, querschnittlich schwalbenschwanzartig ausgebildet und begrenzen mit dem Dosenkörper einen dichten Zwickelraum; dabei sollen die Dichtlippen in unbelastetem Zustand einen Winkel von zumindest 90° für den Zwickelraum ergeben. Dieser Winkel kann bis zu 150° messen. Dieser Kolben unterteilt -- stabil gesichert -- den Innenraum in die ventilnahe Aufnahmekammer für das Füllgut und in die bodennahe Aufnahmekammer für Luft als Druckmittel, die in an sich bekannter Weise durch einen Gummistopfen mit etwa 18 bis 20 bar in diese Aufnahmekammer eingepresst wird.

Der Innenraum des rohrartigen Dosenkörpers ist also zwischen dessen Bodenbereich und einem das Auslassventil enthaltenden Dosendeckel durch den Kolben in die beiden einander axial zugeordneten Kammern unterteilt, und eine bevorzugte Form des Kolbens weist an einem scheibenartigen Plattenabschnitt die beiden an dessen Umfang in axialem Abstand umlaufenden querschnittlich verformbaren Dichtlippen aus flexiblem Werkstoff auf. In einer anderen Ausgestaltung sollen die Dichtlippen an den unteren Rand einer kalottenartigen Haube des Kolbens angeformt sein.

Im Rahmen der Erfindung liegt es zudem, die Dichtlippen als Rippen eines querschnittlich etwa x-förmigen Kolbenringes auszubilden, der den Kolben umfängt; dieser Kolbenring lagert bevorzugt in einer Umfangsnut des Kolbens.

Als günstig hat sich zudem erwiesen, in zumindest eine der Oberflächen jenes Plattenabschnittes einen tellerartig flachen Raum einzuformen, der von einem Ringabschnitt der Dichtlippe begrenzt wird. In einer anderen Ausgestaltung des Plattenabschnittes ragt von dessen aufwärts gerichteten Oberfläche ein Anschlagkörper auf, der den Kolben in ausreichendem Abstand zum Anschlagventil hält. Sowohl dieser Anschlagkörper als auch jene kalottenartige Haube werden mit einer -- an sich bekannten -- zentrischen Einformung zur Aufnahme eines Teils des Auslassventils ausgestattet.

Die kalottenartige Haube bietet erfindungsgemäß eine ebene Unterfläche an, die von der im Dosenkörper tiefer liegenden Dichtlippe überragt wird. Die Haube kann als geschlossene Kalotte ausgebildet oder mit zumindest einem von der Unterfläche der Haube ausgehenden sowie um deren Längsachse gelegten Ringraum -- gegebenenfalls etwa dreiecksförmigen Querschnittes -- versehen sein.

In einer besonderen Ausgestaltung wird die kalottenartige Haube als eine kuppelartige Schale ausgebildet, die in ihrem Zenit bevorzugt mit einer die zentrische Einformung enthaltenden Aufnahmehülse versehen ist.

Die Unterfläche dieser Schale wird von einer Ringkante gebildet, die sich -- wie die gesamte Schale -- durch eine konstante Dicke auszeichnet.

Im Rahmen der Erfindung liegt, dass die beiden Dichtlippen jeweils zwei -- durch eine zu den Lippenkanten parallele Grenzkontur getrennte -- Abschnitte ihrer Rückenfläche aufweisen, deren jeder mit einer vom Querschnitt der beiden Lippenkanten bestimmten Konstruktionsgeraden einen anderen Querschnittswinkel begrenzen soll; der Querschnittswinkel für den an den Plattenabschnitt oder die Haube anschließenden Rückenabschnitt misst etwa 40° bis 44°, bevorzugt etwa 42°, der Querschnittswinkel für den äußeren Rückenabschnitt etwa 28° bis 32°, insbesondere 30°. Dazu soll die Außen- oder Frontfläche der Dichtlippe mit jener Konstruktionsgeraden einen Winkel von weniger als 20° bilden. Von erfinderischer Bedeutung ist der Gedanke, den Kolben je nach Anforderung aus einem Hochdruckpolyethyen zu fertigen. Dabei ist eine Besonderheit die Lippenausbildung aus zwei verschiedenen Polyethylensorten; auf die Außenfläche der Dichtlippen wird zusätzlich -- ähnlich einer Beschichtung-- eine weichere, besser dichtende Polyethylenschicht aufgebracht, um einen noch höheren Dichtungseffekt zu erzielen.

Erfindungsgemäß kann an die Außenfläche einer der beiden Dichtlippen eine weitere Dichtlippe angeformt werden, die mit deren Außenfläche einen weiteren Zwickelraum begrenzt; diese weitere Dichtlippe ist bevorzugt an einer querschnittlichen Mittellinie zwischen den beiden äußeren Dichtlippen angeordnet, insbesondere an der unterhalb der Unterfläche abragenden Dichtlippe.

Die Rückenfläche der weiteren Dichtlippe soll ebenfalls zwei durch eine zu den Lippenkanten parallele Grenzkontur getrennte Abschnitte aufweisen, die von unterschiedlichen Querschnittswinkeln bestimmt werden, auch sollen die Lippenkanten der drei Dichtlippen querschnittlich auf einer gemeinsamen Konstruktionsgeraden liegen.

Als günstig hat es sich erwiesen, die beiden Dichtlippen des Kolbens querschnittlich schwalbenschwanzartig auszubilden; sie begrenzen mit dem Dosenkörper einen ringförmigen Zwickelraum.

Wird der Kolben -- wie bereits erwähnt -- aus Polyethylen geformt, einem Werkstoff sehr hoher chemischer Beständigkeit gegen Säuren und Laugen, ist der Kolben biegsam und trotzdem formhaltend.

Große Bedeutung hat die beschriebene Form des Kolbens; denn die zwei nach oben und nach unten gerichteten Lippen haben die Aufgabe, die zwei getrennten Kammern unmittelbar, d. h. ohne zusätzlichen O-Ring, abzudichten, so dass die Luft und das Füllgut sich nicht vermischen können.

Das Umkippen des Kolbens innerhalb des Dosenkörpers ist ausgeschlossen, da sich der Druck immer gleichmäßig auf die Druckflächen verteilt. Der Kolben gleitet mit minimaler Reibung an der lackierten Innenfläche des somit glatten Dosenkörpers entlang.

Mit einer den erfindungsgemäßen Kolben enthaltenden Spraydose wird ein Füllgut ohne Treibgas -- also ohne Propan, Butan, Isobutan, Isopropan -- in pulverisierter Form kontrolliert herausgesprüht. Damit wird die Umwelt entlastet; die bisherigen Treibgase werden nicht mehr verwendet, weshalb auch keine Explosionsgefahr mehr besteht. Die Dosen können wieder nachgefüllt werden, und die Produktionskosten werden gesenkt.

Diese erfindungsgemäße Lösung bietet neben Umweltschonung auch eine erhebliche Produktionskostensenkung; die frühere Mischung aus Treibgas und Füllgut setzte eine hohe Anforderung an die Innenlackierung der Dosen - und dies führte zu hohen Ausschusszahlen. Lackblasen und Schaumbildung am Bodenrand haben bei der erfindungsgemäßen Kolben-Lösung keine Bedeutung mehr; der Innenlack-Verbrauch sinkt erheblich.

Bei Verwendung von besonderen Füllgütern -- wie Säuren, Laugen, hochprozentigem Alkohol oder anderen Stoffen -- ist eine spezielle Beschichtung der Kolbenoberfläche möglich. Dabei wird die mit der Flüssigkeit in Kontakt tretende Seite mit einem Speziallack beschichtet, der speziell auf Polyethylen abgestimmt ist.

Eine weitere erfindungsgemäße Maßgabe ist, die obere Seite des Kolbens in derselben Form auszubilden, wie die Kolbeninnenseite. Durch diese zusätzliche Ausformung des Kolbens ist es möglich, fast den gesamten Füllgut wiederzugeben. Von Bedeutung ist zudem, dass die Breite des Kolbens jedem Durchmesser problemlos angepasst zu werden vermag. Dank des Spritzgießens wird es möglich, je nach Bedarf den Kolben auf den Innendurchmesser neu abzustimmen und somit jeder Dose oder Dosenform anzupassen. Da der Durchmesser der Dosen bei den meisten Herstellern standardisiert ist, kann der Standard-Kolben ebenfalls auf diese Normwerte abgestimmt werden. Dank der subtilen Ausbildung der Lippenform werden kleine Unebenheiten wie Dellen als Folge von Schlägen mühelos bewältigt, ohne dass die Dichtheit vermindert würde.

Weitere Vorteile, Merkmale und Einzelheiten der Erfindung ergeben sich aus der nachfolgenden Beschreibung bevorzugter Ausführungsbeispiele sowie anhand der Zeichnung; diese zeigt in:
- Fig. 1:: einen Längsschnitt durch einen Druckbehälter mit zwei Kammern und dazwischen vorgesehenem Kolben zum Versprühen von Füllgut;
- Fig. 2 bis 5, Fig. 7,9,11, Fig. 13,16:: Querschnitte durch Ausgestaltungen des Kolbens;
- Fig. 6,8,10, Fig. 12,14,17:: einen vergrößerten Ausschnitt aus der jeweils voranstehenden Figur;
- Fig. 15:: einen Teilquerschnitt durch einen weiteren Kolben.

Ein als Spraydose ausgebildeter Druckbehälter 10 weist einen -- einends mit einem muldenartig eingeformten Behälterboden 12 versehenen -- zylindrischen Dosenkörper 14 des Innendurchmessers d von beispielsweise 38 mm auf, der andernends zu einem Wulstrand 16 des Innendurchmessers e von etwa 26 mm hin eingezogen ist; an diesem Wulstrand 16 ist ein schüsselartiger Dosendeckel 18 festgelegt, dessen Deckelboden 19 in Abstand a zum Deckelrand 20 verläuft sowie zu diesem hin mit einer zentrischen Ausformung 22 ausgestattet ist zur Aufnahme eines sie durchsetzenden Auslass- oder Sprühventils 24 mit Sprühkopf 25. Im Boden 12 der Spraydose 10 ist bei 26 ein -- einen Bodendurchbruch verschließender -- Gummistopfen angedeutet.

Den Doseninnenraum 11 durchspannt ein -- ihn in zwei Kammern 28, 29 unterteilender -- aus Polyethylen od.dgl. Kunststoff geformter Kolben 30, der aus einem Plattenabschnitt 32 der Dicke h von 5 mm sowie einen an diesen angeformten Anschlagkörper 42 besteht; letzterer enthält eine-- in die Längsachse A der Spraydose 10 fallende -- zentrische Einformung 44 des Durchmessers e₁ für Teile jenes Sprühventils 24 in nicht wiedergegebener oberer Endlage des Kolbens 30. Zu seinem Außenumfang 34 hin sind an den Plattenabschnitt 32 des Kolbens 30 zwei querschnittlich einen-- den Außenumfang 34 aufnehmenden -- Zwickelraum 36 begrenzende, sich in einem Winkel w von etwa 90° öffnende Dichtlippen 38 der Enddicke i von hier 0,7 mm angeformt, die sich der Innnenfläche 15 des Dosenkörpers 14 anschmiegen und deren Lippenkanten 40 in dargestellter Spreizstellung in Spreizabstand n von 15 mm zueinander stehen. Die jeweilige Kontakt- oder Anschlusshöhe q von Dichtlippe 38 und Innenfläche 15 des Dosenkörpers 14 misst dabei etwa 3 mm.

Ein plattenförmiger Kolben 30ₐ ohne Anschlagkörper mit schwalbenschwanzartig gebogenen Dichtlippen 38ₐ ohne ringförmigem Außenumfang des Plattenabschnittes ist den Fig. 2, 3 zu entnehmen, ein Kolben 30_{b} mit profilierten Dichtlippen 38_{b} der Fig. 4.

In beiden Ausführungen des Kolbens 30ₐ, 30_{b} sind die Zwickelräume 36ₐ querschnittlich spitz, d.h. der Außenumfang des Plattenabschnittes entfällt.

Der Querschnitt des Kolbens 30_{b} der Fig. 4 entspricht an der Längsachse A den Querschnitten der vorab beschriebenen Kolben 30, 30ₐ. Die Dichtlippen 38_{b} ragen hier von einem an den Plattenabschnitt angeformten Ringabschnitt 46 der radialen Breite b auf, in den jener querschnittlich spitze Zwickelraum 36ₐ eingeformt ist. Der Ringabschnitt 46 umgibt an den Kolbenoberflächen jeweils einen tellerartigen Raum 48 der Höhe t, die etwa einem Drittel der Dicke h des Plattenabschnitts 32 entspricht. Die Gesamthöhe f des kompakten Ringabschnittes 46 -- ohne die aufgebogene Dichtlippe 38_{b} -- misst also (h+2t) beispielsweise 8,5 mm.

Die beiden im Dosenkörper 14 gespreizten Dichtlippen 38, 38ₐ, 38_{b} haben die Aufgabe, die zwei durch den Kolben 30, 30ₐ, 30_{b} getrennten Kammern 28, 29 abzudichten, so dass sich in der oberen Kammer 29 befindliches Füllgut nicht mit Luft vermischen kann, welche in die untere Kammer 28 mit 18 bis 20 bar durch jenen Gummistopfen 26 eingepresst wird.

Die Luft drückt gleichmäßig auf die Dichtlippen 38, 38ₐ, 38_{b} des Kolbens 30, 30ₐ, 30_{b}, der beide Kammern 28, 29 sicher voneinander getrennt hält.

Bei Betätigung des Sprühkopfes 25 öffnet sich das Sprühventil 24 und das unter Druck stehende Füllgut wird ausgetragen. Dabei entsteht in der oberen Kammer 29 Unterdruck. Um diesen Unterdruck auszugleichen, bewegt sich der Kolben 30, 30ₐ, 30_{b} nach oben.

Ein Kippen des Kolbens 30, 30ₐ, 30_{b} innerhalb der Spraydose 10 ist dank des großen Spreizabstandes n ausgeschlossen; zudem verteilt sich der Druck stets gleichmäßig auf die Druckflächen. Da die Innenfläche 15 der Spraydose 10 lackiert und glatt ist, gleitet der Kolben 30, 30ₐ, 30_{b} mit minimaler Reibung an ihr entlang.

Bei dem in natürlicher Größe dargestellten Kolben 30_{c} der Fig. 5 ist jede der Dichtlippen 38_{c} mit zwei Querschnittsbereichen unterschiedlichen Winkels z, z₁ von 42° bzw. 30° zwischen zwei Rückenflächenabschnitten 50 bzw. 50ₐ und einer Konstruktionsgeraden G versehen, welch letztere die Lippenkante 40 verbindet. Der querschnittliche Winkel w₁ zwischen der Konstruktionsgeraden G und der Außenfläche 39 der Dichtlippe 38_{c} beträgt hier 17°.

Der Abstand g der innenseitig auf der Dichtlippe 38_{c} erkennbaren Grenzkontur 52 zwischen jenen Rückenflächenabschnitten 50, 50ₐ beträgt 3,34 mm, der Abstand g₁ zur Lippenkante 40 hier 3,46 mm.

In Fig. 5 ist der querschnittliche Abstand k der Oberfläche 33 bzw. 33ₜ des Plattenabschnitts 32 zum einen sowie der Abstand k₁ der Grenzkontur 52 von der Konstruktionsgeraden G -- mit 5,0 bzw. 2,9 mm -- zu erkennen bei einer Breite b₁ des an den Plattenabschnitt 32 anschließenden Lippenbereiches 38_{c} von 5 mm; der verbleibende Innendurchmesser d₁ des Plattenabschnittes 32 beträgt hier 40 mm.

Beim Kolben 30_{d} nach Fig. 7, 8 ist die obere der beiden Dichtlippen 38_{d} mit ihrer im Winkel w₁ geneigten Außenfläche 39 bis zur Mittelgeraden M des Plattenabschnitts 32 geführt, wohingegen aus der Außenfläche 39 der unteren Dichtlippe 38_{d} eine weitere zwischengefügte -- einen Zwickelraum 36_{d} bestimmende -- Dichtlippe 41 aufragt, deren Lippenkante 40 zur oberen Dichtlippe 38_{d} weist, wobei diese Lippenkante 40ₘ etwa in der Mitte des Spreizabstandes n steht.

Die Rückenfläche ist hier ebenfalls an einer Grenzkontur 52 in zwei Abschnitte 50ₘ, 50ₙ unterteilt.

Der in Fig. 9, 10 dargestellte Kolben 60 ist ohne den oben beschriebenen Plattenabschnitt 32 geformt; statt dessen sind die der Ausgestaltung der Fig. 5, 6 entsprechenden Dichtlippen 38_{c} aus einer kalottenartigen Haube 62 herausgeformt, in die -- von ihrer Unterfläche 64 ausgehend -ein um die Längsachse A₁ der Haube 62 geführter Ringraum 66 der Breite e₂ eingeformt ist. Dessen Querschnitt ist angenähert dreiecksförmig, der Querschnitt der Haube 62 ist ansonsten geschlossen.

Das Ausführungsbeispiel der Fig. 11, 12 ähnelt jenem soeben beschriebenen. In eine an sich voll ausgeformte kalottenartige Haube 62ₐ eines Kolbens 60ₐ ist von unten her ein querschnittlich einem gleichschenkeligen Dreieck entsprechender Ringraum 66ₐ eingeformt, an den nach außen eine Ringfläche 65 der Breite c anschließt.

Die Fig. 13, 14 bieten einen Kolben 60_{b} mit einer Haube 62_{b} an, die aus einer kalottenförmigen Schale 68 konstanter Dicke h₁ von etwa 2 mm besteht sowie mit einer sich von der Innenfläche dieser kuppelartigen Schale 68 abwärts in den Kuppelinnenraum 69 erstreckenden Aufnahmehülse 45 ausgestattet ist; letztere umgibt die zentrische Einformung 44. Die Unterfläche 64_{b} ist hier ein Ring, an den die Dichtlippen 38ₑ seitlich angeformt sind; deren Kragmaß m misst hier 5 mm.

Ein besonders ausgebildeter Kolben 30ₑ ist in Fig. 15 skizziert; dessen Dichtlippen 38ₑ sind samt Plattenabschnitt 32 aus Hochdruckpolethylen geformt. Auf die Außenfläche der Dichtlippen 38ₑ ist zusätzlich eine Deckschicht 54 aus einem weicheren und besser dichtenden Polyethylen aufgebracht worden; damit wird ein noch höherer Dichtgrad erreicht.

Nicht dargestellt ist, dass die aufwärts gerichtete Kolbenoberfläche mit einem Speziallack zum Schutz vor Fluiden behandelt sein kann.

Der Kolben 70 eines Durchmessers s und einer Dicke h von 10 mm in Fig. 15 begrenzt mit dem Dosenkörper 14 einen ringförmigen Spaltraum 72 der Weite y. In den Außenumfang 34 ist hier eine Umfangs- oder Aufnahmenut 74 für einen querschnittlich X-förmigen Kolbenring 76 eingebracht; der dem Dosenkörper 14 nahe Abschnitt dieses Kolbenringes 76 bietet ebenfalls zwei einen Zwickelraum 80 begrenzende Dichtlippen 78 an.

## Patentansprüche

1. Druckbehälter für Gase, Flüssigkeiten, pastöse Produkte od.dgl. Füllgüter, dessen Behälterraum durch einen darin in Längsachse (A) verschieblich gelagerten Kolben (60, 60ₐ, 60_{b}) in zwei einander axial zugeordnete und gegeneinander abgedichtete Kammern (28, 29) unterteilt ist, von denen eine mit dem Behälterboden (12) und einem Abschnitt der rohrartigen Behälterwandung (14) einen Bereich für ein Treibmittel bildet sowie die andere Kammer mit einem etwa axial angeordneten Auslassventil (24) versehen ist, wobei der Kolben (60, 60ₐ, 60_{b}) als zum Behälterboden (12) offene Haube mit an ihrem Umfang zwei in axialem Abstand ringartig umlaufenden Dichtlippen (38_{c}, 38_{d}, 38ₑ) aus flexiblem Werkstoff gestaltet ist, die mit querschnittlicher Verformung der Innenfläche (15) der Behälterwandung (14) dichtend anliegen sowie einen Zwischenraum (36, 36ₐ) begrenzen,
**dadurch gekennzeichnet,**
**dass** die beiden Dichtlippen (38_{c}, 38_{d}, 38ₑ) des Kolbens (60, 60ₐ, 60_{b}) im Bereich der Unterfläche (64) des Kolbens (60, 60ₐ, 60_{b}) einen schwalbenschwanzartigen Querschnitt bilden und mit dem Dosenkörper (14) einen dichten Zwickelraum (36, 36ₐ) begrenzen, wobei die Dichtlippen (38_{c}, 38_{d}, 38ₑ) in unbelastetem Zustand einen Winkel (w) von zumindest 90° für den Zwickelraum (36, 36ₐ) bilden.

2. Druckbehälter nach Anspruch 1, **gekennzeichnet durch** einen Winkel (w) für den Zwickelraum (36, 36ₐ; 80) bis zu 150° der beiden Dichtlippen (38_{c}, 38_{d}, 38ₑ) des Kolbens (60, 60ₐ, 60_{b}).

3. Druckbehälter nach Anspruch 1 oder 2, **dadurch gekennzeichnet, dass** die Dichtlippen (38_{c}, 38_{d}, 38ₑ) an den unteren Rand einer kalottenartigen Haube (62, 62ₐ, 62_{b}) des Kolbens (60, 60ₐ, 60_{b}) angeformt sind.

4. Druckbehälter nach einem der Ansprüche 1 bis 3, **dadurch gekennzeichnet, dass** die kalottenartige Haube (62, 62ₐ, 62_{b}) mit einer zentrischen Einformung (44) zur Aufnahme eines Teils des Auslassventils (24) versehen ist.

5. Druckbehälter nach einem der Ansprüche 1 bis 4, **dadurch gekennzeichnet, dass** die kalottenartige Haube (62, 62ₐ, 62_{b}) mit einer ebenen Unterfläche (64, 64_{b}) versehen ist, die von einer der Dichtlippen (38_{c}) überragt ist.

6. Druckbehälter nach einem der Ansprüche 1 bis 5, **dadurch gekennzeichnet, dass** von der Unterfläche (64) der kalottenförmigen Haube (62) ein um deren Längsachse (A₁) gelegter Ringraum (66, 66ₐ) ausgeht, der gegebenenfalls einen etwa dreiecksförmigen Querschnitt aufweist.

## Claims

1. Pressure tank for gases, liquids, highly viscous products or similar. Charges, whose tank space is divided by a piston (60, 60ₐ, 60_{b}), held therein as displaceable in the longitudinal axis (A), into two chambers (28, 29), associated axially with one another and sealed against one another, one of which, with the bottom of the tank (12) and a section of the tubular tank wall (14), forms an area for a propellant and the other chamber is provided with an outlet valve (24), arranged approximately axially, wherein the piston (60, 60ₐ, 60_{b}) is configured as a hood open to the bottom of the tank (12) with on its circumference two sealing lips (38_{c}, 38_{d}, 38ₑ) circulating like rings at axial intervals and made of flexible material, which with a cross-sectional deformation are in close sealing contact with the inner surface (15) of the tank wall (14) and limit a gap (36, 36ₐ),
**characterised in that**
the two sealing lips (38_{c}, 38_{d}, 38ₑ) of the piston (60, 60ₐ, 60_{b}) form a cross-section shaped like a swallow's tail in the area of the underside (64) of the piston (60, 60ₐ, 60_{b}) and with the case body (14) limit a sealed gap (36, 36ₐ), wherein the sealing lips (38_{c}, 38_{d}, 38ₑ) in the unstressed state form an angle (w) of at least 90º for the gap (36, 36ₐ).

2. Pressure tank according to claim 1, **characterised by** an angle (w) for the gap (36, 36ₐ; 80) of up to 150º of the two sealing lips (38_{c}, 38_{d}, 38ₑ) of the piston (60, 60ₐ, 60_{b}).

3. Pressure tank according to claim 1 or 2, **characterised in that** the sealing lips (38_{c}, 38_{d}, 38ₑ) are moulded on to lower edge of a spherical-cap-shaped hood (62, 62ₐ, 62_{b}) of the piston (60, 60ₐ, 60_{b}).

4. Pressure tank according to one of claims 1 to 3, **characterised in that** the spherical-cap-shaped hood (62, 62ₐ, 62_{b}) is provided with a central indentation (44) for accommodating part of the outlet valve (24).

5. Pressure tank according to one of claims 1 to 4, **characterised in that** the spherical-cap-shaped hood (62, 62ₐ, 62_{b}) is provided with a flat underside (64, 64_{b}) above which one of the sealing lips (38_{c}) projects.

6. Pressure tank according to one of claims 1 to 5, **characterised in that** issuing from the underside (64) of the spherical-cap-shaped hood (62) is an annular space (66, 66ₐ), laid round its longitudinal axis (A₁), which if applicable has an approximately triangular cross-section.

## Revendications

1. Réservoir à air comprimé pour des gaz, liquides, produits pâteux ou produits de remplissage similaires, dont l'espace de réservoir est subdivisé, par un piston (60, 60ₐ, 60_{b}) disposé de manière à pouvoir se déplacer à l'intérieur le long de l'axe longitudinal (A), en deux chambres (28, 29) disposées de manière axiale et rendues étanches l'une par rapport à l'autre, moyennant quoi l'une de ces chambres forme, avec le fond du réservoir (12) et une section de la paroi du réservoir (14) tubulaire, une zone pour un agent propulseur, et l'autre chambre est dotée d'une soupape d'évacuation (24) disposée de manière quasiment axiale, moyennant quoi le piston (60, 60ₐ, 60_{b}) est agencé sous la forme d'un capot ouvert par rapport au fond du réservoir (12), présentant, à sa périphérie, deux lèvres d'étanchéité (38_{c}, 38_{d}, 38ₑ) annulaires périphériques, disposées selon une certaine distance axiale et réalisées dans une substance flexible, lesquelles, avec la déformation en coupe de la surface intérieure (15), adhèrent à la paroi du réservoir (14) et délimitent un espace intermédiaire (36, 36ₐ),
**caractérisé en ce que** les deux lèvres d'étanchéité (38_{c}, 38_{d}, 38ₑ) du piston (60, 60ₐ, 60_{b}) forment une section de type queue d'aronde dans la zone de la surface inférieure (64) du piston (60, 60ₐ, 60_{b}) et délimitent, avec le corps de boîte (14), un espace de type gousset (36, 36ₐ) étanche, moyennant quoi les lèvres d'étanchéité (38_{c}, 38_{d}, 38ₑ), à l'état non chargé, représentent un angle (w) d'au moins 90° pour l'espace de type gousset (36, 36ₐ).

2. Réservoir à air comprimé selon la revendication 1, **caractérisé en ce que** l'angle (w) affecté à l'espace de type gousset (36, 36ₐ ; 80) va jusqu'à 150° entre les deux lèvres d'étanchéité (38_{c}, 38_{d}, 38ₑ) du piston (60, 60ₐ, 60_{b}).

3. Réservoir à air comprimé selon l'une quelconque des revendications 1 ou 2, **caractérisé en ce que** les lèvres d'étanchéité (38_{c}, 38_{d}, 38ₑ) sont formées sur le bord inférieur d'un capot de type calotte (62, 62ₐ, 62_{b}) du piston (60, 60ₐ, 60_{b}).

4. Réservoir à air comprimé selon l'une quelconque des revendications 1 à 3, **caractérisé en ce que** le capot de type calotte (62, 62ₐ, 62_{b}) est doté d'un moulage centré (44) permettant de recevoir une partie de la soupape d'évacuation (24).

5. Réservoir à air comprimé selon l'une quelconque des revendications 1 à 4, **caractérisé en ce que** le capot de type calotte (62, 62ₐ, 62_{b}) est doté d'une surface inférieure plane (64, 64_{b}) qui dépasse de l'une des lèvres d'étanchéité (38_{c}).

6. Réservoir à air comprimé selon l'une quelconque des revendications 1 à 5, **caractérisé en ce que**, de la surface inférieure (64) du capot en forme de calotte (62), part un espace annulaire (66, 66ₐ) disposé autour de son axe longitudinal (A₁), lequel présente le cas échéant une section en coupe quasiment triangulaire.
